# FASCICULE DE BREVET EUROPEEN

(11) **EP 0 014 661 B1**
(45) Date de publication et mention de la délivrance du brevet: **04.05.1983**
(21) Numéro de dépôt: 80400188.1
(22) Date de dépôt: 06.02.1980
(51) Int. Cl.: B63H 21/18

(54) **Dispositif pour l'installation d'un bloc formant réacteur nucléaire dans un navire**
Vorrichtung zum Einbau eines Kernreaktorblocks in ein Schiff
Device for the installation of a nuclear-reactor block in a vessel

(30) Priorité: 07.02.1979 FR 7903088
(43) Date de publication de la demande: 20.08.1980
(73) Titulaire: ALSTHOM-ATLANTIQUE Société anonyme dite:, F-75784 Paris Cédex 16 (FR)
(72) Inventeur: Pierart, Robert, F-44000 Nantes (FR)
(74) Mandataire: Weinmiller, Jürgen

## Description

La présente invention a essentiellement pour objet un dispositif pour l'installation d'un bloc formant réacteur nucléaire dans un navire.

Jusqu'à récemment, les réacteurs nucléaires étaient construits directement à l'intérieur des navires, le montage s'effectuant, élément par élément, en utilisant les engins de levage habituels des chantiers de construction.

Certains des éléments constituaient des masses indivisibles de plusieurs centaines de tonnes. Il en résulte que l'on ne pouvait, pratiquement, envisager la construction d'un navire à propulsion nucléaire, que dans les quelconques chantiers disposant de moyens de levage exceptionnellement puissants.

En outre, une telle construction d'un réacteur nucléaire à bord d'un navire exigeait un très long délai et immobilisait la forme de construction du navire, pendant une période excessive, ce qui entraînait une désorganisation du programme de construction ainsi que des coûts prohibitifs.

Enfin, les conditions de travail pour le montage du réacteur à bord du navire, notamment pour l'exécution des travaux en propreté nucléaire, ne pouvaient pas être réalisées de manière vraiment satisfaisante.

C'est pourquoi selon un procédé connu il a été proposé de réaliser le navire en deux parties flottantes préfabriquées qui sont ultérieurement assemblées. L'une des parties comporte un logement dans lequel, avant l'assemblage des deux parties, on introduit par translation horizontale un bloc formant réacteur nucléaire. Un dispositif et un procédé pour l'installation d'un bloc moteur dans un navire (voir le préambule de la revendication 1 ) sont connus par les documents FR-A-2 397 322 et GB-A-2001 013 qui se correspondent. Compte tenu de l'encombrement et du poids du réacteur nucléaire (plusieurs milliers de tonnes) la mise en place de celui-ci est une opération complexe.

L'invention a pour but de faciliter cette mise en place. Elle a pour objet un dispositif pour l'installation d'un bloc formant réacteur nucléaire dans un navire, ledit navire étant réalisé en au moins deux parties préfabriquées ultérieurement assemblées bout à bout, l'une des parties comportant un logement, dont un côté est ouvert pour l'introduction dudit bloc avant l'assemblage desdites parties par translation sensiblement horizontale dudit bloc à partir d'une barge, par roulement ou glissement, caractérisé en ce qu'il comporte un support provisoire qui repose sur le fond dudit logement et sur lequel le bloc est déposé, et qu'à l'aide de moyens élévateurs composés d'une pluralité de colonnes de guidage du bloc en translation verticale, lesdites colonnes étant pourvues à leur partie supérieure de vérins auxquels le bloc est suspendu par des câbles ou analogues, ou soulève, momentanément, ledit bloc, on enlève le support provisoire à travers l'ouverture du logement, puis on descend le bloc pour le faire reposer à son emplacement définitif sur le fond du logement précité. Certaines caractéristiques d'un mode préféré de réalisation sont définies dans les revendications 2 et 3.

L'invention sera décrite ci-après plus en détail à l'aide d'une exemple de réalisation et des dessins, dans lesquels:
- Les figures 1 à 9 illustrent schématiquement et dans l'ordre, en plan (figures 1, 8 et 9) et en élévation (figures 2 à 7), les différentes étapes de construction et d'aménagement d'un navire réalisé selon les principes de l'invention,
- La figure 10 est une vue schématique en élévation avec arrachement partiel de ce navire après achèvement de sa construction,
- La figure 11 est une vue de dessus du bloc réacteur muni de ses moyens élévateurs, et
- La figure 12 est une vue selon la flèche XII de la figure 11, montrant en élévation et partiellement une colonne équipée de vérins à sa partie supérieure.

Suivant un exemple de réalisation, et en se reportant notamment aux figures 1 à 10, l'installation d'un réacteur nucléaire dans un navire à propulsion nucléaire comprend les étapes suivantes:
Dans une forme de construction navale 1, on construit tout d'abord une coque de navire en deux parties, à savoir une partie avant 2 et une partie arrière 3, comme on le voit bien sur la figure 1. Dans la partie avant 2 qui repose dans la forme 1 par l'intermédiaire de tins 4, est ménagé un logement 5 destiné à recevoir un bloc formant réacteur ou chaudière nucléaire 6. Brièvement parlant, ce bloc 6 est constitué par une enveloppe 7 renfermant notamment une cuve et des générateurs de vapeur non représentés, ladite enveloppe 7 et son contenu étant supportés par un socle 8 auquel sont associés des moyens de déplacement non représentés.

Comme on le voit clairement sur la figure 2, le bloc réacteur 6 est transporté jusqu'au voisinage et sensiblement au niveau du logement 5 au moyen d'une barge 9 introduite dans la forme 1 qui a été préalablement mise en eau. Il convient de noter ici qu'on a disposé dans le logement 5 un support provisoire 10 du bloc réacteur 6, lequel support peut être constitué par exemple par des longrines, cales ou analogues. Ce support 10 est indispensable en ce qu'il permet de rattraper la différence de niveau existant entre le plancher de la barge 9 et le logement 5.

Ainsi, on introduira par translation sensiblement horizontale le bloc réacteur 6 dans le logement 5 en le faisant glisser ou rouler sur la barge jusqu'à ce qu'il parvienne sur le support 10 prévu dans le logement 5, comme on le voit bien sur la figure 2.

Cette introduction étant réalisée, on enlève la barge 9 et, comme il apparait sur la figure 3, on amène, au moyen de grues ou analogues des moyens élévateurs 11 du bloc 6 à proximité immédiate de celui-ci, puis on relie le bloc à ces moyens élévateurs. Plus précisement, les moyens élévateurs 11 qui seront décrits ultérieurement en détail en se reportant aux figures 11 et 12, comprennent essentiellement des colonnes de guidage 12 du bloc 6 en translation verticale, lesdites colonnes étant pourvues à leur partie supérieure de vérins 13 auxquels le bloc 6 peut être suspendu.

Comme on le voir sur la figure 3, les colonnes de guidage 12 sont enfilées dans le socle 8 du bloc réacteur 6 et prennent appui sur le plancher du logement 5.

Ainsi, par commande des vérins 13, le bloc 6 peut être momentanément soulevé le long des colonnes 12, comme on le voit sur la figure 4, ce qui permet l'évacuation du support provisoire 10, comme cela est visible sur la figure 5.

Comme on le voit sur la figure 6, le bloc réacteur est ensuite redescendu le long des colonnes de guidage 12, de façon qu'il repose sur son emplacement définitif dans le logement 5. Et, comme il apparait sur la figure 7, on évacue les moyens élévateurs 11 qui avaient été installés provisoirement de la façon décrite ci-avant.

Le bloc réacteur 6 étant ainsi définitivement en place dans la partie avant du navire, on sort cette dernière de la forme 1 (figure 8), on la retourne, et on la réintroduit dans ladite forme pour réaliser ensuite l'assemblage bout à bout de la partie avant 2 avec la partie arrière 3 comme il apparait sur la figure 9. Et on obtient finalement un navire tel que celui montré sur la figure 10.

On ne décrira pas ici en détail les diverses opérations de construction et de raboutage les deux parties du navire ni même les travaux annexes exigés par la présence du bloc réacteur et qui peuvent être menés parallèlement aux opérations de construction proprement dites, car, encore une fois, la présente invention vise essentiellement l'introduction du bloc par translation horizontale dans un logement et l'une des parties du navire et son installation dans ce logement.

A ce propos, on a montré à plus grande échelle sur les figures 11 et 12 les moyens élévateurs amovibles 11 permettant la translation verticale du bloc réacteur 6 dans son logement pour assurer son installation définitive.

Suivant l'exemple de réalisation représenté sur ces figures, ces moyens élévateurs sont au nombre de quatre et comportent par conséquent quatre colonnes de guidage 12 qui sont enfilées dans des ouvertures traversantes 14 ménagées aux quatre coins du socle 8 du bloc réacteur 6. Comme on le voit bien sur le's figures 11 et 12, les colonnes 12 sont, à leur partie supérieure, solidaires d'une plate-forme 15 qui supporte les vérins 13 dont on a montré schématiquement en 13a les corps, et en 13b les groupes hydrauliques.

Ces vérins 13 sont réliés au bloc réacteur 6, et plus précisément au socle 8, par des câbles ou analogues 16 ancrés en 17 au socle, comme on le voit mieux sur la figure 12.

Les câbles peuvent être constitués par une pluralité de segments vissés comportant une tête à l'une de leurs extrémités et passant au travers des corps de vérins 13a d'une manière connue en soi. Ainsi, de tels câbles permettent avantageusement le soulèvement ou la descente du bloc réacteur 6 par étapes successives ou pas à pas.

On a montré en 18 sur la figure 12 une passerelle protégeant l'opérateur qui ainsi peut travailler en toute sécurité au voisinage des vérins 13. Enfin, on a prévu selon l'invention, et comme il apparait sur la figure 11, des passerelles de liaison 19 entre les quatre moyens élévateurs 11.

Bien entendu, l'invention n'est nullement limitée au mode de réalisation décrit et illustré qui n'a été donné au'à titre d'exemple.

C'est ainsi qu'il est parfaitement possible d'appliquer les principes de l'invention, sans sortir du cadre de celle-ci, en adoptant une séquence de construction du navire autre que celle qui a été décrite ci-avant. Il est également possible d'appliquer l'invention à la construction d'une centrale nulcéaire sur barge.

Par ailleurs, on peut très bien, sans sortir du cadre de l'invention introduire le bloc réacteur latéralement dans un navire en construction dans une forme ou sur une cale de chanter naval.

## Revendications

1. Dispositif pour l'installation d'un bloc formant réacteur nucléaire dans un navire (2, 3), ledit navire étant réalisé en au moins deux parties (2, 3) préfabriquées, ultérieurement assemblées bout à bout, l'une des parties (2) comportant un logement (5), dont un côté est ouvert pour l'introduction dudit bloc (6) avant l'assemblage desdites parties par translation sensiblement horizontale dudit bloc à partir d'une barge (9), par roulement ou glissement, caractérisé en ce qu'il comporte un support provisoire qui repose sur le fond dudit logement et sur lequel le bloc est déposé, et qu'à l'aide de moyens élévateurs (11) composés d'une pluralité de colonnes de guidage (12) du bloc (6) en translation verticale, lesdites colonnes étant pourvues à leur partie supérieure de vérins (13) auxquels le bloc (6) est suspendu par des câbles (16) ou analogues, on soulève, momentanément, ledit bloc, on enlève le support provisoire (10) à travers l'ouverture du logement (5), puis on descend le bloc pour le faire reposer à son emplacement définitif sur le fond du logement précité (5).

2. Dispositif selon la revendication 1, caractérisé en ce que les colonnes (12) précitées sont, leur partie supLrleure, solidaires dune, plate-forme (15) supportant les vérins précités (13).

3. Dispositif selon l'une des revendications précédentes, caractérisé en ce que le bloc précité (6) comporte un socle (8) muni d'ouvertures traversantes (14) dans lesquelles sont enfilées les colonnes précitées (12).

## Patentansprüche

1. Vorrichtung zum Einbau eines Kernreaktorblocks in ein Schiff (2, 3), wobei das Schiff aus mindestens zwei vorgefertigten Teilen (2, 3) besteht, die später Ende an Ende zusammengebaut werden, wobei einer der Teile (2) einen Raum (5) aufweist, dessen eine Seite offen ist zur Einführung des Blocks (6) vor dem Zusammenbau der Teile durch im wesentlichen waagerechte Verschiebung des Blocks ausgehend von einer Barke (9) durch Rollen oder Gleiten, dadurch gekennzeichnet, daß sie eine provisorische Stützvorrichtung aufweist, die auf dem Boden des Raums ruht und auf der der Block abgesetzt wird, und daß mithilfe von Hebemitteln (11), die aus einer Vielzahl von Führungssäulen (12) des Blocks (6) in senkrechter Verschiebung bestehen, wobei die Säulen an ihrem oberen Teil Hubzylinder (13) aufweisen, an denen der Block (6) durch Kabel (16) oder ähnliches aufgehängt ist, der Block kurzzeitig angehoben wird, die provisorische Stützvorrichtung (10) durch die Öffnung des Raums (5) entfernt wird und dann der Block abgelassen wird, um ihn in seine endgültige Stellung auf dem Boden des Raums (5) anzuordnen.

2. Vorrichtung nach Anspruch 1, dadurch gekennzeichnet, daß die Säulen (12) an ihrem oberen Teil fest mit einer Plattform (15) verbunden sind, die die Hubzylinder (13) trägt.

3. Vorrichtung nach einen der vorstehenden lnsprßche, dadurch gekennzochnet, daß der Block (6) einen Sockel (8) mit durchgehenden Öffnungen (14) aufweist, in die die Säulen (12) eingeführt werden.

## Claims

1. A device for installing a nuclear reactor block in a vessel (2, 3), said vessel being built in at least two prefabricated parts (2, 3) which are then assembled end to end, one of the parts (2) including a chamber (5), one side of which is open for the introduction of said block (6) before said parts are assembled by a substantially horizontal translation movement of said block from a barque (9) by rolling or sliding, characterized in that it comprises a temporary support situated on the bottom of said chamber and on which said block is placed, and that by means of hoisting means (11) composed of a plurality of guide columns (12) for guiding the block (6) in a vertical translation movement, the tops of said columns being provided with jacks (13) from which said block (6) is suspended by cables (16) or the like, said block is raised momentarily to remove the temporary support (10) through the opening of the chamber (5), then the block is lowered to make it rest in its final position at the bottom of the aforementioned chamber (5).

2. A device according to claim 1, characterized in that the tops of the aforementioned columns (12) are integral with a platform (15) which supports the aforementioned jacks (13).

3. A device according to any one of the previous claims, characterized in that the aforementioned block (6) includes a stand (8) provided with through orifices (14) in which the aforementioned columns (12) are inserted.
